# EUROPÄISCHE PATENTSCHRIFT

(11) **EP 1 623 159 B1**
(45) Veröffentlichungstag und Bekanntmachung des Hinweises auf die Patenterteilung: **17.10.2018**
(21) Anmeldenummer: 04729105.9
(22) Anmeldetag: 23.04.2004
(51) Int. Cl.: F24C 15/04, F21W 131/307, F24C 15/00

(54) **GARGERÄT**
COOKING DEVICE
DISPOSITIF DE CUISSON

(30) Priorität: 25.04.2003 DE 10318859
(43) Veröffentlichungstag der Anmeldung: 08.02.2006
(73) Patentinhaber: BSH Hausgeräte GmbH, 81739 München (DE)
(72) Erfinder: GRAMLICH, Walter, Bruchsal 76646 (DE); GÖTZ, Bernhard, 75059 Zaisenhausen (DE)
(86) Internationale Anmeldenummer: PCT/EP2004/004328
(87) Internationale Veröffentlichungsnummer: WO 2004/097305

(56) Entgegenhaltungen:
- EP-A- 0 513 758
- WO-A-03/036176
- DE-A- 3 827 528
- DE-U- 8 518 078
- FR-A- 1 452 726

## Beschreibung

Die Erfindung betrifft ein Gargerät mit einem Garraum und einer Gargerätetür zum Schließen des Garraums sowie einer Beleuchtungseinrichtung zum Beleuchten des Garraums, die zumindest einen Reflektor aufweist, der in einem Türinnenraum der Gargerätetür angeordnet ist und Licht einer Lichtquelle der Beleuchtungseinrichtung in den Garraum reflektiert.

Die DE 85 18 078 U beschreibt ein Gargerät mit einer einzigen, im Inneren eines Garraums angeordneten Leuchte. Auf eine Innenfläche eines transparenten Durchsichtfensters einer Garraumtür ist eine Reflektorschicht aufgebracht, welche für Lichtstrahlen teildurchlässig ist und von der Leuchte ausgehende Lichtstrahlen in den Garraum reflektiert.

Aus DE-A-38 08 716 ist eine Einrichtung zum Beleuchten der Innenräume von Haushaltsgeräten bekannt. Die Beleuchtungseinrichtung ist in einer Backofentür integriert und weist gewölbte Reflektoren auf, die längsgestreckt ausgebildet sind und ein parabolischen Querschnitt besitzen sowie in Höhe des Sichtfensters verlaufend angeordnet sind. Den Reflektoren sind vorzugsweise mehrere Leuchtkörper zugeordnet. Dadurch wird ohne Eingriff in einer der Muffelwandungen eine blendfreie und überaus gleichmäßige Innenausleuchtung der Ofenmuffel bzw. des Garraums in sämtlichen Beschickungsetagen erreicht.

Aus DE-A-36 43 354 ist eine weitere Beleuchtungseinrichtung für einen durch eine Backofentür verschließbaren Backofen bekannt. In einem Türinnenraum der Backofentür sind Lampen sowie zugeordnet schräge Reflektorflächen 21 angeordnet. Dadurch wird eine optimale Ausleuchtung des Backraums erhalten, wobei die Lampen von außen her nicht zu sehen sind.

Die Aufgabe der Erfindung besteht darin, ein Gargerät bereitzustellen, bei dem ein dauerhaft zuverlässiger Betrieb der Beleuchtungseinrichtung gewährleistet ist.

Die Aufgabe der Erfindung ist durch ein Gargerät mit den Merkmalen des Patentanspruches 1 gelöst. Gemäß dem Patentanspruch 1 ist eine Lichtquelle der Beleuchtungseinrichtung außerhalb der Gargerätetür vorgesehen und in optischer Verbindung mit einem im Türinnenraum angeordneten Reflektor. Da die Lichtquelle außerhalb der Gargerätetür vorgesehen ist, wird die Lichtquelle nicht durch Erschütterungen beim Öffnen und Schließen der Gargerätetür mechanisch beansprucht. Dadurch ist ein ausreichend zuverlässiger Betrieb der Lichtquelle der Beleuchtungseinrichtung gewährleistet.

Es ist vorgesehen, dass die Lichtquelle unterhalb eines Muffelbodens angeordnet ist. Dadurch ist eine räumliche Trennung der Lichtquelle von den oberhalb der Gargutgerätemuffel angeordneten elektronischen Komponenten des Gargerätes erreicht. Die elektronischen Komponenten sind daher von der Abwärme der Lichtquelle geschützt. Darüber hinaus erfolgt keine zusätzliche Erwärmung des Türgriffs der Gargerätetür aufgrund der Abwärme der Lichtquelle.

Besonders vorteilhaft ist es, wenn die Lichtquelle außerhalb eines zwischen der Garraumtür und einem die Garraumöffnung umziehenden Muffelflansch vorgesehenen Dichtbereich angeordnet ist. Aufgrund ihrer Anordnung außerhalb des Dichtbereiches ist eine Verschmutzung der Lichtquelle durch Gargutflüssigkeit verhindert. Darüber hinaus ist eine Wärmebeanspruchung der Lichtquelle verringert.

Vorteilhaft kann es sein, wenn die Lichtquelle der Beleuchtungseinrichtung in dem Muffelflansch gehaltert ist. Dadurch ist ein montagetechnisch günstiger Einbauort bereitgestellt, da die Lichtquelle bei geöffneter Gargerätetür einfach zugänglich und problemlos austauschbar ist.

Herkömmliche Lichtquellen zur Beleuchtung des Garraums der Gargerätemuffel weisen eine Leistung zwischen 40 und 100 W auf. Entsprechend erwärmt sich die Lichtquelle im Betrieb. Zur Erhöhung der Lebensdauer der Lichtquelle ist es vorteilhaft, eine Überhitzung der Lichtquelle zu verhindern. Es ist daher besonders günstig, die Lichtquelle unmittelbar neben einem im Gargerät vorgesehen Türscharnier, d.h. bis zu einem Abstand von 5 bis 6 cm davon beabstandet, anzuordnen. Türscharniere sind üblicherweise massive Blechprofilteile mit einem
entsprechend hohen Wärmespeichervermögen. Dadurch ist eine vorteilhafte Wärmeableitung von der Lichtquelle zu dem Türscharnier. Um eine Wärmeübertragung durch Wärmestrahlung zu ermöglichen, ist es bevorzugt, sowohl die Lichtquelle als auch das Türscharnier in einer Hohlkammer anzuordnen. Die Hohlkammer ist bevorzugt gegenüber einen Wärmeisoliermantel abgeschottet, der üblicherweise die Garraum umgibt.

Im Falle einer unterhalb des Muffelbodens angeordneten Lichtquelle ist es weiter günstig, zwischen der Lichtquelle und der Unterhitzeheizeinrichtung ein Hitzeschutzelement anzuordnen.

Eine Wärmeableitung der Abwärme der Lichtquelle kann darüber hinaus dadurch verhindert werden, dass die Lichtquelle in einem Luftführungskanal angeordnet ist. Eine durch den Luftführungskanal geführte Luftströmung ermöglicht eine vorteilhafte Kühlung der Lichtquelle. In diesem Fäll kann sich im Betrieb des Gargeräts im Luftführungskanal eine erzwungene Luftströmung und/oder Luftkonvektionsströmung einstellen.

Bei dem erfindungsgemäßen Gargerät ist die Lichtquelle außerhalb der Gargerätetür, während der zugeordnete Reflektor innerhalb der Gargerätetür angeordnet ist. In diesem Fall ist es für eine hohe Lichtausbeute günstig, wenn Lichtverluste beim Übertragen des Lichts von der Lichtquelle in die Gargerätetür miniert sind. Dies kann erreicht werden, wenn in der Gargerätetür ein optisches Fenster vorgesehen wird, durch das das Licht der Lichtquelle strahlt.

Lichtverluste können insbesondere in einem Zwischenraum zwischen der Lichtquelle und der Gargerätetür auftreten. Hier ist es bevorzugt, wenn in dem Zwischenraum ein Lichtkanalelement angeordnet ist, durch das das Licht der Lichtquelle zur Gargerätetür übertragen wird.

Das Lichtkanalelement kann bevorzugt in lösbarer Anlage mit der Gargerätetür oder geringfügig davon beabstandet sein. Bei geöffneter Gargerätetür ist somit das Lichtkanalelement separat von der Tür angeordnet, wodurch die Innenseite der Tür problemlos reinigbar ist. In einer weiteren Ausführungsform das optische Fenster in der Gargerätetür in einer Vertiefung ausgebildet sein, in die sich die Lichtquelle oder das Lichtführungselement hinein erstreckt.

## Patentansprüche

1. Gargerät mit einem Garraum (1) und einer Gargerätetür (9) zum Schließen des Garraums (1) sowie einer Beleuchtungseinrichtung (21, 39) zum Beleuchten des Garraums (1), die zumindest einen Reflektor (39) aufweist, der in einem Türinnenraum (37) der Gargerättür (9) angeordnet ist und Licht einer Lichtquelle (21) der Beleuchtungseinrichtung in den Garraum (1) reflektiert, **dadurch gekennzeichnet, dass** die Lichtquelle (21) außerhalb der Gargerätetür (9) angeordnet ist und Licht in Richtung auf den Reflektor (39) strahlt, wobei die Lichtquelle (21) unterhalb eines Muffelbodens angeordnet ist.

2. Gargerät nach Anspruch 1, **dadurch gekennzeichnet, dass** die Lichtquelle (21) außerhalb eines zwischen der Gargerätetür (9) und einem eine Garraumöffnung (5) umziehenden Muffelflansch (13) vorgesehenen Dichtbereiches (15) angeordnet ist.

3. Gargerät nach Anspruch 2, **dadurch gekennzeichnet, dass** die Lichtquelle (21) in dem Muffelflansch (13) gehaltert ist.

4. Gargerät nach einem der vorhergehenden Ansprüche, **dadurch gekennzeichnet, dass** die Lichtquelle (21) unmittelbar neben einem im Gargerät vorgesehenen Türscharnier (11) angeordnet ist.

5. Gargerät nach einem der vorhergehenden Ansprüche, **dadurch gekennzeichnet, dass** die Lichtquelle (21) mittels eines Hitzeschutzelements (63) von einer Unterhitzeheizeinrichtung (17) getrennt ist.

6. Gargerät nach einem der vorhergehenden Ansprüche, **dadurch gekennzeichnet, dass** die Lichtquelle (21) in einem Luftführungskanal (67) angeordnet ist.

7. Gargerät nach Anspruch 6, **dadurch gekennzeichnet, dass** im Betrieb des Gargeräts in dem Luftführungskanal (67) eine erzwungene Luftströmung und/oder eine Luftkonvektionsströmung erzeugt ist.

8. Gargerät nach einem der vorhergehenden Ansprüche, **dadurch gekennzeichnet, dass** in der Gargerätetür (9) ein optisches Fenster (53) ausgebildet ist, durch das die Lichtquelle Licht auf den Reflektor (39) strahlt.

9. Gargerät nach Anspruch 8, **dadurch gekennzeichnet, dass** zwischen der Lichtquelle (21) und der Gargerätetür (9) ein Lichtkanalelement (58) angeordnet ist, durch das die Lichtquelle (21) Licht auf den Reflektor (39) strahlt.

10. Gargerät nach Anspruch 9, **dadurch gekennzeichnet, dass** das Lichtkanalelement (58) mit der Gargerätetür (9) in lösbarer Anlage oder geringfügig davon beabstandet ist.

11. Gargerätetür nach einem der Ansprüche 8 bis 10, **dadurch gekennzeichnet, dass** das optische Fenster (53) in einer Vertiefung (29) der Gargerätetür (9) ausgebildet ist, in die sich die Lichtquelle (21) oder das Lichtkanalelement (58) erstreckt.

12. Gargerät nach einem der vorhergehenden Ansprüche, **dadurch gekennzeichnet, dass** die Lichtquelle (21) und ein ortsfestes Teil (68) eines Türscharniers (11) in einer Hohlkammer (65) angeordnet sind.

## Claims

1. Cooking device having a cooking compartment (1) and a cooking device door (9) for closing the cooking compartment (1), and an illumination device (21, 39) for illuminating the cooking compartment (1), which has at least one reflector (39) which is arranged in a door interior (37) of the cooking device door (9) and reflects light from a light source (21) of the illumination device into the cooking compartment (1), **characterised in that** the light source (21) is arranged outside the cooking device door (9) and radiates light in the direction of the reflector (39), wherein the light source (21) is arranged underneath a muffle floor.

2. Cooking device according to claim 1, **characterised in that** the light source (21) is arranged outside a sealing region (15) provided between the cooking device door (9) and a muffle flange (13) surrounding a cooking compartment opening (5).

3. Cooking device according to claim 2, **characterised in that** the light source (21) is supported in the muffle flange (13).

4. Cooking device according to one of the preceding claims, **characterised in that** the light source (21) is arranged immediately adjacent to a door hinge (11) provided in the cooking device.

5. Cooking device according to one of the preceding claims, **characterised in that** the light source (21) is disconnected from a bottom heat heating device (17) by means of a heat protection element (63).

6. Cooking device according to one of the preceding claims, **characterised in that** the light source (21) is arranged in an air guide duct (67).

7. Cooking device according to claim 6, **characterised in that** during operation of the cooking device a forced air flow and/or an air convection flow is generated in the air duct (67).

8. Cooking device according to one of the preceding claims, **characterised in that** an optical window (53) is formed in the cooking device door (9), through which the light source radiates light to the reflector (39).

9. Cooking device according to claim 8, **characterised in that** a light channel element (58) is arranged between the light source (21) and the cooking device door (9), through which the light source (21) radiates light to the reflector (39).

10. Cooking device according to claim 9, **characterised in that** the light channel element (58) is releasably attached to or slightly spaced apart from the cooking device door (9).

11. Cooking device door according to one of claims 8 to 10, **characterised in that** the optical window (53) is formed in a recess (29) of the cooking device door (9), into which the light source (21) or the light channel element (58) extends.

12. Cooking device according to one of the preceding claims, **characterised in that** the light source (21) and a stationary part (68) of a door hinge (11) are arranged in a hollow compartment (65).

## Revendications

1. Appareil de cuisson avec un espace de cuisson (1) et une porte d'appareil de cuisson (9) pour la fermeture de l'espace de cuisson (1) ainsi qu'un dispositif d'éclairage (21, 39) destiné à éclairer l'espace de cuisson (1), qui présente au moins un réflecteur (39), lequel est situé dans un espace intérieur de porte (37) de la porte de l'appareil de cuisson (9) et reflète la lumière d'une source de lumière (21) du dispositif d'éclairage dans l'espace de cuisson (1), **caractérisé en ce que** la source de lumière (21) est située à l'extérieur de la porte de l'appareil de cuisson (9) et rayonne sa lumière en direction du réflecteur (39), la source de lumière (21) étant située en dessous d'un fond du moufle.

2. Appareil de cuisson selon la revendication 1, **caractérisé en ce que** la source de lumière (21) se situe à l'extérieur d'une zone de garniture (15) prévue entre la porte de l'appareil de cuisson (9) et une bordure de moufle (13) déplaçant une ouverture d'espace de cuisson (5).

3. Appareil de cuisson selon la revendication 2, **caractérisé en ce que** la source de lumière (21) est supportée dans la bordure de moufle (13).

4. Appareil de cuisson selon l'une des revendications précédentes, **caractérisé en ce que** la source de lumière (21) se situe directement à côté d'une charnière de porte (11) prévue dans l'appareil de cuisson.

5. Appareil de cuisson selon l'une des revendications précédentes, **caractérisé en ce que** la source de lumière (21) est séparée d'un dispositif de chauffage de sole (17) au moyen d'un élément de protection de chauffage (63).

6. Appareil de cuisson selon l'une des revendications précédentes, **caractérisé en ce que** la source de lumière (21) est située dans une conduite de passage de l'air (67).

7. Appareil de cuisson selon la revendication 6, **caractérisé en ce que** lors du fonctionnement de l'appareil de cuisson, il se produit dans la conduite de passage de l'air (67) un courant d'air forcé et/ou un courant de convection d'air.

8. Appareil de cuisson selon l'une des revendications précédentes, **caractérisé en ce que** dans la porte de l'appareil de cuisson (9) est réalisé une fenêtre optique (53) à travers laquelle la source de lumière rayonne sur le réflecteur (39).

9. Appareil selon la revendication 8, **caractérisé en ce qu'**un élément de canal de lumière (58) est situé entre la source de lumière (21) et la porte d'appareil de cuisson (9) à travers lequel la source de lumière (21) rayonne la lumière sur le réflecteur (39).

10. Appareil de cuisson selon la revendication 9, **caractérisé en ce que** l'élément de canal de lumière (58) est légèrement espacé de la porte de l'appareil de cuisson (9) ou l'est en position amovible.

11. Porte d'appareil de cuisson selon l'une des revendications 8 à 10, **caractérisé en ce que**, la fenêtre optique (53) est réalisée dans un évidement (29) de la porte de l'appareil de cuisson (9) dans lequel s'étend la source de lumière (21) ou l'élément de canal de lumière (58).

12. Appareil de cuisson selon l'une des revendications précédentes, **caractérisé en ce que** la source de lumière (21) et la pièce fixe (68) d'une charnière de porte (11) est disposée dans une chambre creuse (65).
